# EUROPÄISCHE PATENTSCHRIFT

(11) **EP 0 677 660 B1**
(45) Veröffentlichungstag und Bekanntmachung des Hinweises auf die Patenterteilung: **15.05.1996**
(21) Anmeldenummer: 94105347.2
(22) Anmeldetag: 07.04.1994
(51) Int. Cl.: F04C 2/08

(54) **Zahnradpumpe und deren Verwendung**
Gear pump
Pompe à engrenages

(43) Veröffentlichungstag der Anmeldung: 18.10.1995
(73) Patentinhaber: Maag Pump Systems AG, CH-8023 Zürich (CH)
(72) Erfinder: Stehr, Roger, Dr.-Ing., CH-8180 Bülach (CH); Blume, Peter, CH-8051 Zürich (CH); Benetti, Marco, CH-5612 Villmergen (CH)
(74) Vertreter: Troesch Scheidegger Werner AG

(56) Entgegenhaltungen:
- EP-A- 0 189 670
- EP-A- 0 455 059
- EP-A- 0 559 582
- DE-C- 366 152
- US-A- 3 303 792

## Beschreibung

Die vorliegende Erfindung betrifft eine Zahnradpumpe nach dem Oberbegriff von Anspruch 1 sowie deren Verwendung.

Bei Zahnradpumpen mit aussenverzahnten, dicht kämmenden Wellen treten beim Ausquetschvorgang auf die Druckseite, hervorgerufen durch den Eintritt eines Zahnes der angetriebenen Welle in die korrespondierende Zahnlücke an der ungetriebenen Welle, erhebliche lokale Druckspitzen auf. Diese Quetschdrücke erreichen bei der Förderung höher viskoser Medien, wie z.B. von Polymerschmelzen, Spitzenwerte von einigen 100bar. Aus diesem, wenn auch sehr kurzfristigen extremen Druckanstieg resultiert eine erhebliche thermische Beanspruchung und Scherbeanspruchung des Fördermediums.

Bezüglich Ausführung des Produktekanals einer Zahnradpumpe zur Förderung auch von scherempfindlichen und/oder thermosensitiven Medien kann beispielsweise auf die GB-A-85 00 273 bzw. auf die EP-A-0 189 670 hingewiesen werden. Die erwähnten Quetschdruckspitzen führen aber auch bei solchen vorbekannten Pumpen dazu, dass sie insbesondere für die Förderung der genannten scherempfindlichen und/oder thermosensitiven Medien nicht bedenkenlos eingesetzt werden können.

Bezüglich einer Möglichkeit, die Entstehung der genannten Quetschdruckspitzen mindestens zu mindern, sei auf die EP-A-0 559 582 verwiesen, bei welcher auf der Druckseite des Produktekanals eine volumenvergrÖssernde Entlastungseinnehmung vorgesehen ist.

Aus der EP-0 455 059 und der DE-366 152 ist eine Zahnradpumpe eingangs genannter Art bekannt. Druck- und saugseitig sind in der Produktekanalwandung im Kämmbereich der Rotoren volumenvergrössernde Einnehmungen eingeformt, mittels welcher die entstehenden Druckspitzen reduziert werden. Dabei ist nachteilig, dass die Einnehmungen, betrachtet in einer Querschnittsebene parallel zur Ebene, die die Rotorachsen verbindet, gekantet profiliert sind.

Dadurch ergibt sich eine Ablagerung des Fördergutes in den Einnehmungen. Die dort unter thermischer Langzeitbeanspruchung stehenden Ablagerungen können sich unkontrolliert lösen und das Fördergut kontaminieren und sind auch bei einer Pumpenreinigung schwer zugänglich.

Es ist Aufgabe der vorliegenden Erfindung, die genannten Nachteile an einer Pumpe letztgenannter Art zu beheben.

Dies wird bei der Ausbildung der Zahnradpumpe nach dem kennzeichnenden Teil von Anspruch 1 erreicht.

Bevorzugte Ausführungsformen der erfindungsgemässen Zahnradpumpe sind in den Ansprüchen 2 bis 5 spezifiziert und eine besonders bevorzugte Verwendung einer solchen Pumpe in Anspruch 6.

Die Erfindung wird anschliessend beispielsweise anhand einer Figur erläutert.

### Sie zeigt:

Perspektivisch die Ansicht eines Schnittes durch eine erfindungsgemässe Zahnradpumpe, wobei der Schnitt in die Achse des Produktekanals gelegt ist und parallel zu den Achsen der Rotoren.

In der Figur ist der Produktekanal 1 dargestellt, geschnitten entlang seiner Achse A und parallel zur Achse B eines der beiden vorgesehenen, nicht dargestellten, aussenverzahnt kämmenden Rotoren. Der Kammbereich der Rotoren liegt im wesentlichen in der Schnittebene E der gewählten Darstellung. Im weiteren ist er bezüglich einer Ebene durch die Achse B und die hier nicht dargestellte Achse des zweiten, in der gewählten Darstellung darüberliegenden Rotors symmetrisch.

Erfindungsgemäss ist sowohl einlaufseitig, wie beispielsweise dargestellt dem Einlaufkanal la zugewandt, wie auch auslassseitig, d.h. dem Auslasskanal 1b zugewandt, in die Produktekanalwandung 3 des Produktekanals 1, worin die Rotoren kämmen, je eine volumenvergrössernde Einnehmung 6a₁, a₂ eingeformt, vorzugsweise wie mit 6b₁ und 6b₂ dargestellt, beidseitig sich über dem Produktekanal 1 gegenüberliegend.

Dadurch wird ermöglicht, dass im ganzen Kämmbereich, sowohl bei sich annähernden Zahn/Zahnlücken wie auch sich entfernenden, das Fördermedium sich in die vorgesehenen Einnehmungen 6 druckentspannen kann, womit das Entstehen hoher Quetschdruckspitzen verhindert wird und einlasskanalseitig eine Verbesserung des Füllverhaltens der Zahnlücken erzielt wird.

Die Einnehmungen 6a, b sind paarweise symmetrisch zur Ebene E_{B}, welche durch die beiden Achsen B der Rotorwellen läuft, angeordnet.

Wenn, wie dies meistens der Fall ist, die Rotorwellen fördergutgeschmiert gleitgelagert sind, so sind im Pumpengehäuse, wie bezüglich des einen Lagerzapfens gestrichelt dargestellt, Lagerkörper 7 vorgesehen. Die erfindungsgemässen Einnehmungen 6 sind dann je nach ihrer Ausdehnung, stetig von dem durch das Pumpengehäuse definierten Wandungsbereich des Produktekanals in den durch die Stirnfläche der Lagerkörper 7 definierten Wandungsbereich des besagten Kanals übergehend, ausgebildet.

Selbstverständlich erstrecken sich die erfindungsgemäss vorgesehenen Einnehmungen genau gleich in der oberen weggeschnittenen Hälfte des Produktekanals.

Es ist zu beachten, dass insbesondere bei der Förderung von scherempfindlichen und/oder thermosensitiven Medien grundsätzlich im Produktekanal keine toten Ecken und Kanten vorgesehen sein sollten. Ansonsten ergeben sich Ablagerungen des Fördermediums und, daraus resultierend, eine entsprechende Schädigung des geförderten Mediums.

Erfindungsgemäss sind die Einnehmungen 6a₁ bzw. 6a₂, 6b₁ bzw. 6b₂ so eingearbeitet, dass sie je die Form von Kugelsegmenten aufweisen. Bei zusammengestellter Pumpe definieren die Einnehmungen je paarweise Kugelkalotten bzw. genereller je stetig gekrümmte Raumflächen.

Damit wird sichergestellt, dass durch die erfindungsgemäss vorgesehenen Einnehmungen keinerlei Toträume geschaffen werden. Selbstverständlich kann von idealen ellipsoid- bzw. kugelsegmentförmigen Einnehmungen abgewichen werden, und es können grundsätzlich Einnehmungen vorgesehen werden mit stetig gekrümmten Einnehmungsflächen. Auch wenn nur druckseitig eine solche Einnehmung entsprechend 6a₂ vorgesehen wird, wird das Pumpenverhalten bezüglich der Anforderung keiner Toträume wesentlich verbessert.

Eine erfindungsgemässe Zahnradpumpe eignet sich ausgezeichnet für die Förderung von scherempfindlichen und/oder thermosensitiven Medien, insbesondere von Polymerschmelzen, wie z.B. von PVC, Kautschuk oder Biopolymeren. Sie ist aber auch für die Förderung von Lebensmitteln geeignet, bei welchen bezüglich Totraumfreiheit ähnlich hohe Anforderungen wie bei den genannten Schmelzen gelten.

## Patentansprüche

1. Zahnradpumpe mit mindestens zwei in einem Produktekanal (1) aussenverzahnt kämmenden Rotoren, wobei mindestens druckseitig des Bereichs des Kämmens in der Produktekanalwandung (3) mindestens eine volumenvergrössernde Einnehmung (6a₁, 6a₂, 6b₁, 6b₂) eingeformt ist, dadurch gekennzeichnet, dass die Einnehmung durch eine stetig gekrümmte Fläche gebildet ist.

2. Zahnradpumpe nach Anspruch 1, dadurch gekennzeichnet, dass in Richtung einer die Rotorachsen verbindenden Ebene (E_{B}), beidseits des Produktekanals (1), je eine Einnehmung vorgesehen ist.

3. Zahnradpumpe nach einem der Ansprüche 1 oder 2, dadurch gekennzeichnet, dass druck- und saugseitig des Bereiches je mindestens eine Einnehmung vorgesehen ist.

4. Zahnradpumpe nach einem der Ansprüche 1 bis 3, dadurch gekennzeichnet, dass die Einnehmung durch eine Kugelfläche gebildet ist.

5. Zahnradpumpe nach einem der Ansprüche 1 bis 4, wobei die Rotoren in produktegeschmierten Gleitlagern gelagert sind, dadurch gekennzeichnet, dass die Einnehmung mindestens teilweise in die Teil der Produktekanalwandung (3) bildende Stirnfläche eines Gleitlagerkörpers (7) eingeformt ist.

6. Verwendung einer Zahnradpumpe nach einem der Ansprüche 1 bis 5 für die Förderung von sehr empfindlichen und/oder thermosensitiven Medien, insbesondere von Lebensmitteln oder von Polymerschmelzen, wie z.B. von PVC, Kautschuk oder von Biopolymeren.

## Claims

1. Gear pump comprising at least two externally geared rotors meshing in a products channel (1), into which at least one volume-enlarging recess (6a₁, 6a₂, 6b₁, 6b₂) is formed at least on the pressure side of the meshing area in the products channel wall (3), characterised in that the recess is shaped by a steadily curved surface.

2. Gear pump according to claim 1 characterised in that a recess is provided on either side of the products channel (1) in the direction of a plane (E_{B}) linking the rotor axes.

3. Gear pump according to one of claims 1 or 2 characterised in that at least one recess is provided on both the pressure and the suction side of the area.

4. Gear pump according to one of claims 1 to 3, characterised in that the recess is shaped as a spherical surface.

5. Gear pump according to one of claims 1 to 4, in which the rotors are mounted in product-lubricated sliding bearings, characterised in that the recess, at least partially, is formed into the face of a sliding bearing box (7) forming part of the products channel wall (3).

6. Use of a gear pump according to one of claims 1 to 5 for conveying highly sensitive and/or heat-sensitive media, in particular food stuffs or polymer melts such as PVC, unvulcanised rubber or biopolymers.

## Revendications

1. Pompe à engrenages comportant au moins deux rotors qui s'engrènent par leur denture extérieure dans un conduit de produit (1), étant précisé qu'il est prévu dans la paroi (3) du conduit de produit, au moins du côté refoulement de la zone d'engrenage, au moins un creux (6a₁, 6a₂, 6b₁, 6b₂) qui augmente le volume, caractérisée en ce que le creux est formé par une surface toujours à courbure continue.

2. Pompe à engrenages selon la revendication 1, caractérisée en ce qu'un creux est prévu de chaque côté du conduit de produit (1), dans le sens d'un plan (E_{B}) reliant les axes de rotors.

3. Pompe à engrenages selon l'une des revendications 1 ou 2, caractérisée en ce qu'il est prévu, côté refoulement et côté aspiration de la zone, au moins un creux.

4. Pompe à engrenages selon l'une des revendications 1 à 3, caractérisée en ce que le creux est formé par une surface sphérique.

5. Pompe à engrenages selon l'une des revendications 1 à 4, dans laquelle les rotors sont montés dans des paliers lisses lubrifiés par le produit, caractérisée en ce que le creux est réalisé au moins en partie dans la surface frontale d'un corps formant palier lisse (7) qui fait partie de la paroi (3) du conduit de canal.

6. Utilisation d'une pompe à engrenages selon l'une des revendications 1 à 5 pour l'acheminement de produits très sensibles et/ou sensibles à la chaleur, en particulier de produits alimentaires ou de polymères en fusion comme par exemple du PVC, du caoutchouc ou des biopolymères.
